# FASCICULE DE BREVET EUROPEEN

(11) **EP 0 330 630 B1**
(45) Date de publication et mention de la délivrance du brevet: **10.08.1994**
(21) Numéro de dépôt: 89830069.4
(22) Date de dépôt: 21.02.1989
(51) Int. Cl.: H05B 3/16

(54) **Résistance électrique de chauffage pour générateurs d'air chaud**
Elektrischer Heizwiderstand für Warmluftgeneratoren
Electrical heating resistance for hot air generators

(30) Priorité: 24.02.1988 IT 693888 U
(43) Date de publication de la demande: 30.08.1989
(73) Titulaire: Bulgarini, Claudio, I-25100 Brescia (IT)
(72) Inventeur: Bulgarini, Claudio, I-25100 Brescia (IT)
(74) Mandataire: Manzoni, Alessandro

(56) Documents cités:
- DE-A- 1 805 639
- DE-A- 2 530 369
- DE-A- 2 531 854
- DE-A- 2 830 533
- DE-A- 3 141 828
- FR-A- 1 282 480
- FR-A- 2 497 049
- FR-A- 2 582 179

## Description

L'invention concerne une résistance électrique de chauffage avec un support rectiligne, annulaire ou ayant une autre forme quelconque, en particulier pour appareils générateurs d'air chaud.

Dans le domaine des appareils électriques pour la production d'air chaud avec circulation à convection soit naturelle soit forcée, on a déjà utilisé plusieures formes de résistances électriques formées, le plus souvent, par des fils rectilignes ou onduleux placés en hélice et montés sur plaques en matière isolante fixées à un support.

Le brevet FR-A-1 282 480 donne une description de différentes formes de corps de chauffe électrique comportant un conducteur chauffant de forme ondulée ou en zig zag et dont les spires sont fixées en porte-à-faux sur au moins un élément de support en matière isolante. Le conducteur de chauffe ondulé comport toujours une seule rangée d'ondulations reliées l'une à l'autre sur un plan longitudinal, à savoir dans le plan de l'ondulation, par des sections de base que l'on peut fixer à l'élément de support en matière isolante.

Losqu'il s'agit de former des corps de chauffe à plusieurs rangées de conducteurs, soit parallèles soit co-planaires ou opposées comme illustré en FR-A-1 282 480, il s'avère nécessaire d'utiliser et de disposer d'un nombre de conducteurs ondulés correspondant aux rangées voulues. Dans ce type de configuration, le conducteur doit être en forme de bande à section rectangulaire ou elliptique avec leurs faces latérales orientées transversalement par rapport à l'élément de support de façon à obtenir une resistance à la flexion empêchant aux spires de se plier latéralement sur leur plan d'extension.

Le but de cette invention est de fournir une résistance électrique pour des générateurs d'air chaud, comportant un conducteur en forme de fil, de construction plus simple et facile et formant en même temps deux rangées parallèles d'ondulations sur un seul support isolant, soit rectiligne, soit circulaire.

L'utilisation d'un conducteur filiforme, non pas à bande, et la réalisation simultanée de deux rangées d'ondulations parallèles et sur un seul support isolant, permettent de réduire considérablement les temps et les coûts de fabrication.

A cet effet, l'invention se refère à une résistance électrique notamment pour des appareils électriques générateurs d'air chaud, comportant un conducteur électrique de forme ondulée ou bien sinusoidale dont les spires sont fixées en porte-à--faux sur un élément de support rectiligne, circulaire ou façonné, en matière isolante, caractérisé par le fait que ce conducteur électrique est constitué par un fil initialement ondulé et avec toutes ses spires coplanaires entre-elles, par le fait que les spires coplanaires du fil ondulé sont ensuite pliées en forme d'U dans la partie intermédiaire pour former deux rangé es de parts montantes paralléles définies par des parts respectivement opposées de ces spires et unies intégralement par des parts de connexion transversales représentées par les parties intermédiaires des spires au niveau du pliage en forme d'U, et par le fait qu'entre ces deux rangées de montants parallèles et ces parts transversales de connexion est installé l'élément de support en matière isolante.

Un exemple de réalisation pratique de l'invention sera mieux décrit ci-dessous et avec référence au dessin ci-joint, dans lequel:
- la Fig. 1: montre le fil sinusoïdal de départ pour la réalisation de la résistance électrique selon l'invention;
- la Fig. 2: montre une portion de résistance électrique avec son élément isolant;
- la Fig. 3: montre une coupe selon les flêches III-III en Figure 2; et
- la Fig. 4: montre la reproduction photographique d'une résistance électrique assemblée.

La résistance électrique en question se compose d'un fil onduleux ou bien sinusoïdal 11 qui, à partir d'une condition plane comme montre la Figure 1, est pliée dans sa partie intermédiaire substantiellement en U pour former des portions montantes 12 placées en parallèle et connectées par des portions de fil transversales 13 comme montre la Figure 2. Entre les portions montantes 12 et les transversales 13 est monté un élément en matière isolante 14 qui peut être annulaire comme montre la Figure 4, mais aussi rectiligne et ayant en tout cas une force appropriée et fixé sur un support 15.

L'élément 14 présente des encoches ou creux latéraux 14' dans lesquelles sont fixées les portions montantes 12 de la résistance pour empêcher tout glissement de l'élément par rapport au fil. Les parties des montants adjacentes aux portions transversales peuvent éventuellement être pliées légèrement vers le centre de l'élément isolant 14 - v. Figure 3 - pour empêcher tout mouvement non désiré en hauteur entre l'élément isolant et le fil.

La résistance décrite ci-dessus peut être fixée elle seule ou avec une autre sur le support 15 au moyen d'une bride 16 et il va sans dire que le support sera muni des moyens nécessaires à sa mise en oeuvre et aussi des moyens pour connecter la ou les résistances électriques à une source de courant électrique d'alimentation.

## Revendications

1. Résistance électrique notamment pour des appareils électriques générateurs d'air chaud, comportant un conducteur électrique (11) de forme ondulée ou bien sinusoidale dont les spires sont fixées en porte-à-faux sur un élément de support (14) rectiligne, circulaire ou façonné, en matière isolante, caractérisé par le fait que le conducteur électrique (11) est constituté par un fil initialement ondulé et avec toutes ses spires coplanaires entre-elles, par le fait que les spires coplanaires du fil ondulé sont ensuite pliées en forme d'U dans la partie intermédiarie (13) pour former deux rangées de parts montantes paralléles (12) définies par des parts respectivement opposées de ces spires et unies intégralement par des parts de connexion transversales représentées par les parties intermédiaires (13) des spires au niveau du pliage en forme d'U, et par le fait qu'entre ces deux rangées de montants parallèles et ces parts transversales de connexion est installé l'élément de support en matière isolante (14).

2. Résistance électrique selon la revendication 1, dans laquelle l'élément isolant (14) présente des encoches ou creux latéraux (14') pour le fixage des portions montantes du fil sinusoidal plié en U (12)

3. Résistance électrique selon les revendications 1 et 2, dans laquelle les parties des montants (12) adjacents aux portions transversales sont pliées en (12') vers le centre de l'élément isolant.

## Claims

1. An electric resistance particularly conceived for electric hot air generators, comprising a wavy or sinusoidal electric conductor (11) whose coils are protrudingly fixed to a straight, annular or however shaped supporting element (14) made in insulating material, characterized in that the electric conductor (11) consists in a wire which is wavy at the beginning and whose coils are all coplanar to one another, in that the coplanar coils of the wavy wire are U-bent in the intermediate portion thereof (13) so as to form two rows of parallel upright portions (12) defined by opposed sections of the said coils and integrally connected by transversal sections consisting in the intermediate portions (13) of the coils at the bends of the U's, and in that the supporting element in insulating material (14) is located between said two rows of parallel upright portions and said transversal connecting sections.

2. An electric resistance as claimed in claim 1, wherein the insulating element (14) is provided with lateral notches or hollows (14') in order to receive the upright portions of the U-bent sinusoidal wire (12).

3. An electric resistance as claimed in claims 1 and 2, wherein the sections of the upright portions which are adjacent to the transversal sections are bent towards the centre of the insulating element.

## Patentansprüche

1. Ein elektrischer Widerstand, besonders geeignet für elektrische Heißluftgeneratoren, der einen wellen- oder sinusförmigen Leiter (11) aufweist, dessen Spulen an einem geraden, ringförmigen oder anders geformten und aus einem Isolierungsmaterial gefertigtem Halterungselement (14) vorspringend befestigt sind, dadurch gekennzeichnet, daß der elektrische Leiter (11) aus einem Draht besteht, der am Beginn wellenförmig ist und dessen Spulen zueinander koplanar sind, daß die koplanaren Spulen des wellenförmigen Drahtes in ihrem mittleren Teilstück (13) u-förmig gebogen sind, so daß sie zwei Reihen von parallelen aufrechten Teilstücken (12) bilden, die durch die entgegengesetzten Abschnitte der genannten Spulen gebildet werden und die durch Querabschnitte in den mittleren Teilstücken (13) der Spulen an den U-Bögen vollständig verbunden sind, und dadurch, daß das Halterungselement (14) sich zwischen den besagten zwei Reihen von parallelen aufrechten Teilstücken und den genannten Querverbindungs-Abschnitten befindet.

2. Ein elektrischer Widerstand gemäß Anspruch 1, wobei das Isolierungselement (14) mit seitlichen Kerben oder Fugen (14') ausgestattet ist, um die aufrechten Teilstücke des u-förmig gebogenen sinusförmigen Drahtes (12) aufzunehmen.

3. Ein elektrischer Widerstand gemäß Ansprüchen 1 und 2, wobei die Abschnitte der aufrechten Teilstücke, die an die Querabschnitte angrenzen, zur Mitte des Isolierungselementes gebogen sind.
